# EUROPÄISCHE PATENTSCHRIFT

(11) **EP 0 042 056 B1**
(45) Veröffentlichungstag und Bekanntmachung des Hinweises auf die Patenterteilung: **17.10.1984**
(21) Anmeldenummer: 81103246.5
(22) Anmeldetag: 30.04.1981
(51) Int. Cl.: H01H 71/32

(54) **Temperaturkompensation für hochempfindliche permanentmagnetische Haftrelais**
Temperature compensation for highly sensitive permanent-magnetic holding relays
Compensation de la température pour relais de maintien très sensibles à aimantation permanente

(30) Priorität: 13.06.1980 DE 3022168
(43) Veröffentlichungstag der Anmeldung: 23.12.1981
(73) Patentinhaber: SCHUPA-ELEKTRO-GMBH + CO KG, D-58570 Schalksmühle (DE)
(72) Erfinder: Güting, Walter, D-5885 Schalksmühle (DE)

## Beschreibung

Die Erfindung betrifft ein hochempfindliches permanentmagnetisches Haftrelais gemäß dem Oberbegriff des Anspruches 1.

Derartige Relais bestehen in ihren wesentlichen Konstruktionsmerkmalen aus einem Permanentmagneten und daran anliegendem Magnetjoch, sowie einem Anker und eine den Haltefluß des Permanentmagneten beeinflussenden Erregerwicklung. Zum Erreichen einer hohen Ansprechempfindlichkeit ist es unter anderem bekannt, den magnetischen Luftspalt möglichst klein zu halten. Dagegen ist es bisher noch nicht gelungen, die Ansprechempfindlichkeit solcher Relais von der Umgebungstemperatur unabhängig zu machen. Naturgemäß wirkt die Umgebungstemperatur auf die Ansprechschwelle derart ein, daß bei hohen Temperaturen der Erregerstrom steigt, was zur Folge hat, daß das Relais bei einem anderen als dem eingestellten Wert anspricht. Dies ist aber von der Zielsetzung eines verläßlich arbeitenden Relais dieser Art nicht erwünscht, ja sogar oft von den Vorschriften her unzulässig. Ein derartiges Relais ist z. B. aus der DE-C-761 731 und der AT-B-235 936 bekannt. Dort wird bei einem Fehlerstromschutzschalter im magnetischen Nebenschluß bzw. Hauptschluß eine beheizte Wärmelegierung zur Überstromauslösung angeordnet.

Der Erfindung liegt daher die Aufgabe zugrunde, bei einem permanentmagnetischen Haftrelais gemäß dem Oberbegriff des Anspruches 1 die Ansprechschwelle solcher Relais von der Umgebungstemperatur unabhängig zu machen, bzw. den magnetischen Haftfluß durch Temperatureinwirkung zu beeinflussen.

Diese Aufgabe wird durch die im kennzeichnenden Teil des Anspruches 1 angegebene Maßnahme gelöst. Weitere Ausgestaltungen der Erfindung sind den Unteransprüchen zu entnehmen.

Anhand eines in der Zeichnung dargestellten Ausführungsbeispieles wird die Erfindung näher erläutert. Es zeigt :
Figur 1 eine prinzipielle Darstellung des erfindungsgemäßen Haftrelais,
Figur 2 die Magnetflußlinien im erfindungsgemäßen Haftrelais.

Gemäß Figur 1 besteht das Haftrelais im wesentlichen aus einem Magnetjoch mit den beiden Schenkeln 1, 2 und dem Nebenschluß 3. Mit 4 wird der Anker bezeichnet, der mittels einer Feder 5 vorgespannt ist. Auf einem der Schenkel 2 ist eine Erregerspule 6 angeordnet. Das Magnetjoch hat im Bereich des Nebenschlusses 3 einen Permanentmagneten 7. Die erfindungsgemäße Thermolegierung 8 zur Kompensation der Temperatur ist zwischen den Polen « N und « S » des Permanentmagneten 7 und dem Magnetjoch-Nebenschluß 3 angeordnet.

Anhand der Darstellung in Figur 2 wird die Wirkungsweise der Erfindung näher erläutert.

Wird das Haftrelais nach Einstellen seines geforderten Ansprechwertes einer Temperaturerhöhung ausgesetzt, so wird sich der Ansprechwert, gekennzeichnet durch den Erregerfluß ΦE da ΦE = (I - N) : R_{M} - durch Vergrößerung der Sättigung im Magnetjoch-Nebenschluß 3 und der dadurch bewirkten Vergrößerung des Haftflusses ΦH sowie Vergrößerung des Spulenwiderstandes erhöhen. Die Abnahme des Magnetflusses Φ_{M} durch Verringerung der Dauermagnetinduktion kann diese Erhöhung nur geringfügig kompensieren. Sind nun Scheiben 8 aus dem vorgeschlagenen Material in den Dauermagnetkreis, bestehend aus Dauermagnet 7 und Magnetjoch-Nebenschluß 3 eingefügt, so wird sich in dem Maße der Temperaturerhöhung der magnetische Widerstand der Scheiben aus Thermolegierung kontinuierlich vergrössern, so daß der magnetische Fluß Φ_{M} des Dauermagneten 7 durch den Magnetjoch-Nebenschluß 3 entsprechend verringert wird. Dadurch wird der Haltefluß (DH im Ankerkreis - Anker 4, Schenkel 1, 2, Magnetjoch-Nebenschluß 3 - ebenfalls kleiner, so daß der ursprüngliche Ansprechwert wieder erzielt wird.

Durch die Auslegung der Scheibe bezüglich der Stärke, und durch die Wahl einer geeigneten Thermolegierung, gekennzeichnet durch ihren Guriepunkt und die Steigung, läßt sich so die kompensierende Wirkung der Scheibe genau einstellen.

## Patentansprüche

1. Hochempfindliches permanentmagnetisches Haftrelais mit einem Magnetjoch (1, 2, 3) und daran befestigtem Permanentmagneten (7), auf den Schenkeln (1, 2) des Magnetjochs gelagertem, mittels einer Feder (5) belastetem Anker (4) und einer einen Schenkel (2) des Magnetjoches (1, 2, 3) umschließenden Erregerspule (6) und mit einer im Magnetkreis angeordneten Thermolegierung, dadurch gekennzeichnet, daß zur Erzielung einer konstanten Ansprechschwelle unabhängig von der Umgebungstemperatur ein magnetischer Widerstand (8) aus Thermolegierung zwischen Permanentmagnet (7) und Magnetjoch-Nebenschluß (3) angeordnet ist.

2. Hochempfindliches permanentmagnetisches Haftrelais nach Anspruch 1, dadurch gekennzeichnet, daß der magnetische Widerstand (8) aus Thermolegierung scheibenförmig ausgebildet ist.

## Claims

1. A high-sensitivity permanent-magnet latching relay with a magnet yoke (1, 2, 3) and a permanent magnet (7) secured thereto, an armature (4) mounted on the limbs (1, 2) of the magnet yoke and loaded by a spring (5), and an excitation coil (6), surrounding one (2) of the limbs of the magnet yoke (1, 2, 3), and with a thermo-alloy arranged in the magnet circuit, characterized in that, for the purpose of obtaining a constant response threshold independently of the surrounding temperature, a magnetic resistor (8) made of a thermo-alloy is arranged between the permanent magnet (7) and the magnet yoke shunt (3).

2. A hight-sensitivity permanent-magnet latching relay according to Claim 1, characterized in that the magnetic resistor (8) made of a thermo-alloy is in the form of a disc.

## Revendications

1. Relais de maintien à haute sensibilité comportant une culasse d'électro-aimant (1, 2, 3) et un aimant permanent (7) fixé à la culasse, une armature mobile (4) disposée en regard des barreaux latéraux (1, 2) de la culasse d'électroaimant et sollicitée par un ressort de rappel (5), une bobine d'excitation (6) entourant l'un des barreaux latéraux (2) de la culasse d'électroaimant (1, 2, 3), et une garniture en alliage thermo-sensible disposée dans le circuit magnétique, relais caractérisé en ce qu'il comporte un élément (8) en alliage thermo-sensible à variation déterminée de réductance, disposé entre l'aimant permanent (7) et le barreau transversal de dérivation (3) de la culasse d'électro-aimant, de manière à assurer au relais un seuil de réaction de valeur constante, quelle que soit la température ambiante.

2. Relais conforme à la revendication 1, caractérisé en ce que l'élément (8) en alliage thermo-sensible à variation déterminée de réductance est en forme de disque.
